# EUROPÄISCHE PATENTSCHRIFT

(11) **EP 1 454 870 B1**
(45) Veröffentlichungstag und Bekanntmachung des Hinweises auf die Patenterteilung: **19.01.2011**
(21) Anmeldenummer: 04004899.3
(22) Anmeldetag: 03.03.2004
(51) Int. Cl.: B66C 1/34

(54) **Aufhängung für Lasthaken**
Suspension means for a lifting hook
Moyen de suspension pour un crochet de levage

(30) Priorität: 06.03.2003 DE 10310087
(43) Veröffentlichungstag der Anmeldung: 08.09.2004
(73) Patentinhaber: Demag Cranes & Components GmbH, 58300 Wetter (DE)
(72) Erfinder: Stöber, Manfred, 58453 Witten (DE); Winter, Klaus-Jürgen, 58300 Wetter (DE); Zacharias, Karl, 58239 Schwerte (DE)
(74) Vertreter: Moser & Götze

(56) Entgegenhaltungen:
- DD-A- 274 806
- DE-C- 725 114
- DE-C- 882 606
- FR-A- 920 416
- US-A- 4 308 419

## Beschreibung

Die Erfindung betrifft eine Aufhängung für Lasthaken, insbesondere für Unterflaschen von Seilzügen, mit einem in einer Ausnehmung eines Tragkörpers um eine vertikale Achse drehbar gelagerten Schaft, der sich über mindestens ein Axiallager sowie über einen den Schaft ringförmig umgebenden Aufnahmering am Tragkörper abstützt, wobei der Aufnahmering über ein Sicherungselement im Tragkörper festgelegt ist.

Eine derartige Aufhängung für Lasthaken ist aus dem deutschen Patent DE 882 606 C bekannt. Dort ist das Sicherungselement in Form einer Vielzahl von Kegelrollen ausgebildet, die in gegenüberliegende und in den Tragkörper und in dem Aufnahmering angeordnete umlaufende Nuten eingebracht sind.

Aufhängungen für Lasthaken sind aus der Praxis in den verschiedensten Ausführungsformen bekannt. Aus der DIN 15 411 ist eine Unterflasche mit zwei Seilrollen bekannt, bei der der Lasthaken um eine vertikale und eine horizontale Achse drehbar an einer Lasthaken-Aufhängung gelagert ist, die unterhalb des die Seilrollen tragenden Verbindungskörpers angeordnet ist. Aufgrund der Verwendung einerseits des Verbindungskörpers und andererseits der separaten Lasthaken-Aufhängung weist diese bekannte Bauweise eine relativ große Bauhöhe und zudem viele Bauteile auf.

Eine gattungsgemäße Lasthaken-Aufhängung ist aus dem deutsche Patent DE 196 02 931 C2 bekannt. Bei dieser Aufhängung ist der Schaft des Lasthakens in einer Ausnehmung des die Seilrollen tragenden Verbindungskörpers einer Unterflasche gelagert. Das in die Ausnehmung eingesetzte und den Schaft des Lasthakens lagernde Axiallager wird über tangential verlaufende Schrauben in der Ausnehmung gehalten, die von den Seilrollen her in Tangentialnuten des Lagerkäfigs eingeschraubt werden. Durch dieses tangentiale Verschrauben des Axiallagers in der Ausnehmung ist die Montage dieser bekannten Aufhängung sehr aufwendig und da es einer exakten Positionierung des Lagerkäfigs mit dem darin gelagerten Lasthaken in der Ausnehmung des Verbindungskörpers bedarf, weil die Tangentialschrauben nur in einer Stellung fixierend in die Tangentialnuten des Lagerkäfigs einschraubbar sind. Eine weitere Aufhängung für Lasthaken ist aus der deutschen Offenlegungsschrift DE 198 17 011 A1 bekannt. Bei dieser bekannten Lasthaken-Aufhängung für eine Unterflasche ist der Lasthaken sowohl um eine vertikale als auch um eine horizontale Achse drehbar gelagert. Zu diesem Zweck umfasst die in der Ausnehmung des die Seilrollen tragenden Verbindungskörpers angeordnete Lageranordnung für den Lasthakenschaft neben dem Axiallager für die Drehung um die vertikale Achse einen zylindrischen Zapfen, der die Ausnehmung überbrückend drehbar im Verbindungskörper gelagert ist. Zur Aufnahme des Lasthakenschaftes weist der zylindrische Zapfen eine Durchgangsbohrung auf. Auf das aus der Durchgangsbohrung herausragende freie Ende des Lasthakenschaftes wird eine Mutter aufgeschraubt und so der Lasthaken an dem zylindrischen Zapfen festgelegt. Durch die Verwendung des zylindrischen Lagerzapfens weist die gesamte Lageranordnung eine relativ große Bauhöhe auf und besteht zudem aus vielen nicht vormontierbaren Bauteile.

Davon ausgehend liegt der Erfindung die Aufgabe zugrunde, eine kurz bauende und einfach aufgebaute Aufhängung für einen Lasthaken zu schaffen.

Die Lösung dieser Aufgabenstellung ist erfindungsgemäß **dadurch gekennzeichnet, dass** der Schaft des Lasthakens in einer Durchgangsbohrung eines Abstützelementes gelagert und über eine aus dem Abstützelement, dem mindestens einen Axiallager sowie dem Aufnahmering bestehende Lageranordnung in dem Tragkörper gelagert ist, dass das Sicherungselement ein Sprengring ist und dass das Sicherungselement zur Sicherung der Lageranordnung einerseits eine Hinterschneidung des Tragkörpers hintergreift und andererseits an einer Anlagefläche des Aufnahmerings anliegt.

Die erfindungsgemäße Lagerung ermöglicht es, die gesamte Lageranordnung vor dem Einsetzen in die Ausnehmung des Tragkörpers vorzumontieren. Darüber hinaus bedarf es zum Festlegen der Lageranordnung in der Ausnehmung lediglich eines Sprengrings. Die Montage ist somit einfach und schnell durchführbar, zumal es keiner besonderen Positionierung der Lageranordnung zum Tragkörper und/oder der Ausnehmung bedarf.

Die gesamte Lageranordnung lagert bei dieser Ausgestaltungsform auf dem sich am Tragkörper abstützenden Sicherungselement. Vorteilhafteniveise ist die

Hinterschneidung zur Aufnahme des Sicherungselements als umlaufende Ringnut im Tragkörper ausgebildet.

Das Festlegen des Lasthakenschaftes am Abstützelement erfolgt gemäß einer bevorzugten Ausführungsform der Erfindung über ein Sicherungselement, insbesondere einen Sprengring, das im montierten Zustand einerseits eine Hinterschneidung am freien Ende des Schaftes hintergreift und andererseits in einer Vertiefung des Abstützelements angeordnet ist.

Bei einer ersten praktischen Ausführungsform ist die die Hinterschneidung zur Aufnahme des Sicherungselements als umlaufende Ringnut im Lasthakenschaft ausgebildet ist.

Zur Verringerung der auftretenden Kerbspannungen wird gemäß einer zweiten Ausführungsform vorgeschlagen, dass die Hinterschneidung zur Aufnahme des Sicherungselements als vom freien Ende des Schaftes fortweisende Verjüngung des Schaftquerschnittes ausgebildet ist.

Vorteilhafterweise ist die dem Axiallager zugewandte Fläche des Abstützelements und/oder des Aufnahmerings als plane Anlagefläche für das insbesondere als Axialnadellager ausgebildete Axiallager ausgebildet.

Gemäß einer alternativen Ausführungsform der Erfindung bildet das Abstützelement selbst die obere Lagerschale des Axiallagers, wodurch die Anzahl der Bauteile weiter verringert werden kann.

Mit einer bevorzugten Weiterbildung der Erfindung wird vorgeschlagen, dass der Lasthaken zusätzlich zu der Verdrehbarkeit um die vertikale Achse um eine horizontale Achse verschwenkbar im Tragkörper gelagert ist. Durch diesen zusätzlichen Freiheitsgrad lassen sich die Handhabung und Einsatzmöglichkeit eines erfindungsgemäß gelagerten Lasthakens deutlich erhöhen. Diese Verschwenkbarkeit um eine horizontale Achse wird vorteilhafterweise durch zwei zwischen der unteren Lagerschale des Axiallagers und dem Aufnahmering angeordnete Zylinderrollen erzielt, die die horizontale Schwenkachse bilden, wobei die Zylinderrollen einander gegenüberliegend beidseitig des Schaftes des Lasthakens in der Lageranordnung angeordnet sind.

Die Anzahl der zur Ausbildung der erfindungsgemäßen Lageranordnung notwendigen Bauteile kann dadurch weiter verringert werden, dass die Zylinderrollen zwischen dem Aufnahmering und einem die untere Lagerschale des Axiallagers bildenden, den Schaft ringförmig umgebenden Schwenklagerring angeordnet sind.

Das Verschwenken um die horizontale Achse kann dadurch erleichtert und auch im Verschwenkwinkel begrenzt werde, dass einerseits in einer Ebene rechtwinklig zur Schwenkachse zwischen den einander zugewandten Flächen des Aufnahmerings und des Schwenklagerrings ein Spalt ausgebildet ist und andererseits die Seitenwände der Durchgangsbohrung des Aufnahmerings zumindest in der Verschwenkebene des Lasthakens in Richtung zum Lasthaken konisch erweitert ausgebildet sind.

Die Begrenzung des Verschwenkwinkels wird dadurch ermöglicht, dass die einander zugewandten Flächen des Aufnahmerings und des Schwenklagerrings und/oder die konischen Seitenwände der Durchgangsbohrung des Aufnahmerings den Verschwenkwinkel des Lasthakens begrenzende Anschlagflächen bilden. Der Spalt zwischen den einander zugewandten Flächen des Aufnahmerings und des Schwenklagerring ist dabei vorteilhafterweise sich in radial nach außen weisender Richtung erweiternd ausgebildet.

Schließlich wird mit der Erfindung vorgeschlagen, dass die Handhabung der mit dem Lasthaken versehenen Vorrichtung erleichternde mindestens eine Griffmulde im Tragkörper ausgebildet. Der beispielsweise als Verbindungskörper einer Unterflasche ausgebildete und mit der mindestens einen Griffmulde versehene Tragkörper ist einfach und kostengünstig als Gussteil zu fertigen, während ein mit Griffmulden versehener geschmiedeter Lasthaken, wie er aus dem Stand der Technik bekannt ist, ein aufwendig und teuer zu fertigendes Sonderbauteil darstellt.

Weitere Merkmale und Vorteile der Erfindung ergeben sich anhand der zugehörigen Zeichnung, in der zwei Ausführungsbeispiele einer erfindungsgemäßen Aufhängung für Lasthaken nur beispielhaft dargestellt sind. In der Zeichnung zeigt:
- Figur 1: eine teilweise geschnittene Vorderansicht einer an einer Unterflasche angeordneten Lasthaken-Aufhängung gemäß einer ersten erfindungsgemäßen Ausführungsform;
- Figur 2: einen Schnitt entlang der Linie II-II gemäß Figur 1;
- Figur 3: eine teilweise geschnittene Vorderansicht einer an einer Unterflasche angeordneten Lasthaken-Aufhängung gemäß einer zweiten erfindungsgemäßen Ausführungsform;
- Figur 4: einen Schnitt entlang der Linie IV-IV gemäß Figur 3 und
- Figur 5: eine Ansicht gemäß Figur 4, jedoch den Lasthaken in einer verschwenkten Position darstellend.

Die Abbildungen Figur 1 bis Figur 5 zeigen zwei Ausführungsbeispiele zur Ausgestaltung der Aufhängung eines Lasthakens 1, der in einer Ausnehmung 2 eines Tragkörpers 3 gelagert ist. Bei den dargestellten Ausführungsbeispielen ist der Tragkörper 3 als zwei Seilrollen 4 einer Unterflasche 5 tragender Verbindungskörper ausgebildet.

Wie aus den Abbildungen ersichtlich, besteht eine die Aufhängung des Lasthakens 1 bildende Lageranordnung 6 zumindest aus einem ringförmigen Abstützelement 7, einem Axiallager 8 sowie einem einen Schaft 9 des Lasthakens 1 ringförmig umgebenden Aufnahmering 10, wobei der Lasthaken 1 durch den Einsatz des Axiallagers 8 um eine vertikale Achse 11 drehbar gelagert ist. Die gesamte in der Ausnehmung 2 des Tragkörpers 3 gelagerte Lageranordnung 6 wird über ein Sicherungselement 12 in der Ausnehmung 2 des Tragkörpers 3 gehalten.

Dieses Sicherungselement 12 kann, wie in den Abbildungen Figur 1 bis Figur 5 dargestellt, beispielsweise als Sprengring ausgebildet sein, der eine Hinterschneidung 13, insbesondere eine Ringnut, im Tragkörper 3 hintergreift.

Bei der in den Abbildungen Figur 1 und 2 dargestellten ersten Ausführungsform ist der Lasthaken 1 ausschließlich um die vertikale Achse 11 drehbar im Tragkörper 3 gelagert. Zur Lagerung des Axiallagers 8 weisen bei dieser Ausführungsform sowohl das Abstützelement 7 als auch der Aufnahmering 10 plane Anlageflächen 7a, 10a auf, an denen die Lagerschalen des Axiallagers anliegen.

Das Festlegen des Schaftes 9 des Lasthakens 1 erfolgt über ein Sicherungselement 14, wie beispielsweise einen Sprengring, das im montierten Zustand einerseits eine Hinterschneidung 15 am freien Ende des Schaftes 9 hintergreift und andererseits in einer Vertiefung 16 des Abstützelements 7 angeordnet ist. Diese Bauweise hat den Vorteil, dass sie eine besonders geringe Bauhöhe der Lageranordnung 6 ermöglicht, da das freie Ende des Schaftes 9 nur geringfügig über die Oberkante des Abstützelements 7 hinausragt. Bei der Darstellung gemäß Figur 1 sind zwei Ausführungsformen zur Ausgestaltung der Hinterschneidung 15 zur Aufnahme des Sicherungselements 14 am Schaft 9 dargestellt, obwohl in der Praxis selbstverständlicher Weise immer nur eine Ausführungsform bei einer Lageranordnung 6 verwendet wird.

Auf der rechten Hälfte des Schaftes 9 ist die das Sicherungselement 14 aufnehmende Hinterschneidung 15 als umlaufende Ringnut 15a ausgebildet, während die Hinterschneidung 15 auf der linken Hälfte des Schaftes 9 als Verjüngung 15b des Schaftquerschnitts ausgebildet ist. Die Ausbildung der Verjüngung 15b hat dabei den Vorteil, dass im Vergleich zur Ringnut 15a geringere Kerbspannungen auftreten.

Der geschnittenen Seitenansicht gemäß Figur 2 ist zu entnehmen, dass zur Erleichterung der Handhabung im Tragkörper 3 Griffmulden 17 ausgebildet sind. Die Ausbildung der Griffmulden 17 am Tragkörper 3 ist dabei besonders vorteilhaft, da ein mit Griffmulden 17 versehener Tragkörper 3 einfach und kostengünstig als Gussteil zu fertigen ist, während ein mit Griffmulden 17 versehener geschmiedeter Lasthaken 1, wie er aus dem Stand der Technik bekannt ist, ein aufwendig und teuer zu fertigendes Sonderbauteil darstellt.

Die in den Abbildungen Figur 3 bis Figur 5 dargestellte zweite Ausführungsform zur Ausgestaltung der Aufhängung eines Lasthakens 1 unterscheidet sich von der zuvor beschriebenen Ausführungsform im wesentlichen dadurch, dass der Lasthaken 1 zusätzlich zur Verdrehbarkeit um die vertikale Drehachse 11 um eine horizontale Achse 18 verschwenkbar im Tragkörper 3 gelagert ist.

Zu diesem Zweck sind zwischen der unteren Lagerschale des Axiallagers 8 und dem Aufnahmering 10 zwei Zylinderrollen 19 angeordnet, die horizontale Schwenkachse 18 bilden, wobei die Zylinderrollen 19 einander gegenüberliegend beidseitig des Schaftes 9 des Lasthakens 1 in der Lageranordnung 6 angeordnet sind.

Bei der dargestellten Ausführungsform sind die Zylinderrollen 19 zwischen dem Aufnahmering 10 und einem die untere Lagerschale des Axiallagers 8 bildenden, den Schaft 9 ringförmig umgebenden Schwenklagerring 20 angeordnet. Wie weiterhin aus diesen Abbildungen ersichtlich, bilden einerseits das Abstützelement 7 und andererseits der Schwenklagerring 20 die Lagerschalen des Axiallagers 8, wohingegen bei der Ausgestaltungsform gemäß den Abbildungen Figur 1 und 2 das Axiallager 8 einen eigenen Lagerkäfig aufwies.

Den Abbildungen Figur 4 und 5 ist eine konkrete Ausgestaltungsform des Schwenklagerrings 20 sowie des Aufnahmerings 10 zu entnehmen, durch die der Lasthaken 1 einerseits leicht um die Achse 18 verschwenkbar ist andererseits aber auch der Verschwenkwinkel begrenzbar ist.

Wie aus Figuren 4 und 5 ersichtlich, ist in einer Ebene rechtwinklig zur Schwenkachse 18 zwischen den einander zugewandten Flächen 10a, 20a des Aufnahmerings 10 und des Schwenklagerrings 20 ein Spalt 21 ausgebildet, der ein Verschwenken der beiden Bauteile 10 und 20 gegeneinander ermöglicht. Der Verschwenkwinkel des Lasthakens 1 lässt sich dadurch einstellen, dass der Spalt 21 sich in radial nach außen weisender Richtung erweiternd ausgebildet ist. Dieser sich nach außen verbreiternde Spalt 21 ist dadurch herstellbar, dass, wie in Figur 4 und 5 dargestellt, die Anlagefläche 20a des Schwenklagerring 20 gegenüber der Anlagefläche 10a des Aufnahmerings 10 geneigt ausgebildet sind. Selbstverständlich besteht auch die Möglichkeit, nur die Anlagefläche 10a des Aufnahmerings 10 gegenüber der die Anlagefläche 20a des Schwenklagerring 20 geneigt auszubilden oder aber auch beide Anlageflächen 10a, 20a geneigt auszubilden.

Weiterhin sind Seitenwände 10b Durchgangsbohrung des Aufnahmerings 10 zumindest in der Verschwenkebene des Lasthakens 1 in Richtung zum Lasthaken 1 konisch erweitert ausgebildet ist, um das Verschwenken des Lasthakens 1 zu ermöglichen.

Die einander zugewandten Anlageflächen 10a, 20a des Aufnahmerings 10 und des Schwenklagerrings 20 und/oder die konischen Seitenwände 10b des Aufnahmerings 10 bilden somit den Verschwenkwinkel des Lasthakens 1 begrenzende Anschlagflächen.

Solchermaßen ausgebildete Aufhängungen für Lasthaken 1 zeichnen sich einerseits durch ihre kompakte Bauweise mit geringer Bauhöhe aus und weisen andererseits den Vorteil auf, dass die gesamte Lageranordnung 6 außerhalb des Tragkörpers 3 vormontiert werden kann. Zur eigentlichen Montage am Tragkörper 3 bedarf es abschließend nur noch des Einsetzens der am Schaft 9 des Lasthakens 1 vormontierten Lageranordnung 6 in die Ausnehmung 2 im Tragkörper 3 und des Festlegens der Lageranordnung 6 über das Sicherungselement 12 am Tragkörper 3.

### Bezugszeichenliste

- 1: Lasthaken
- 2: Ausnehmung
- 3: Tragkörper
- 4: Seilrolle
- 5: Unterflasche
- 6: Lageranordnung
- 7: Abstützelement
- 7a: Anlagefläche
- 8: Axiallager
- 9: Schaft
- 10: Aufnahmering
- 10a: Anlagefläche
- 10b: Seitenwand
- 11: Achse (Drehachse)
- 12: Sicherungselement
- 13: Hinterschneidung
- 14: Sicherungselement

- 15: Hinterschneidung
- 15a: Ringnut
- 15b: Verjüngung
- 16: Vertiefung
- 17: Griffmulde
- 18: Achse (Schwenkachse)
- 19: Zylinderrolle
- 20: Schwenklagerring
- 20a: Anlagefläche
- 21: Spalt

## Patentansprüche

1. Aufhängung für Lasthaken, insbesondere für Unterflaschen von Seilzügen, mit einem in einer Ausnehmung (2) eines Tragkörpers (3) um eine vertikale Achse (11) drehbar gelagerten Schaft (9), der sich über mindestens ein Axiallager (8) sowie über einen den Schaft (9) ringförmig umgebenden Aufnahmering (10) am Tragkörper (3) abstützt, wobei der Aufnahmering (10) über ein Sicherungselement (12) im Tragkörper (3) festgelegt ist,
**dadurch gekennzeichnet,**
**dass** der Schaft (9) des Lasthakens (1) in einer Durchgangsbohrung eines Abstützelements (7) gelagert und über eine aus dem Abstützelement (7), dem mindestens einen Axiallager (8) und dem Aufnahmering (10) bestehende Lageranordnung (6) in dem Tragkörper (3) gelagert ist, dass das Sicherungselement (12) ein Sprengring ist und dass das Sicherungselement (12) zur Sicherung der Lageranordnung (6) einerseits eine Hinterschneidung (13) des Tragkörpers (3) hintergreift und andererseits an einer Anlagefläche des Aufnahmerings (10) anliegt.

2. Aufhängung nach Anspruch 1, **dadurch gekennzeichnet, dass** die Hinterschneidung (13) im Tragkörper (3) zur Aufnahme des Sicherungselements (12) als umlaufende Ringnut ausgebildet ist.

3. Aufhängung nach Anspruch 1 oder 2, **dadurch gekennzeichnet, dass** der Schaft (9) des Lasthakens (1) über ein Sicherungselement (14), insbesondere einen Sprengring, am Abstützelement (7) festgelegt ist, das im montierten Zustand einerseits eine Hinterschneidung (15) am freien Ende des Schaftes (9) hintergreift und andererseits in einer Vertiefung (16) des Abstützelements (7) angeordnet ist.

4. Aufhängung nach Anspruch 3, **dadurch gekennzeichnet, dass** die Hinterschneidung (15) zur Aufnahme des Sicherungselements (14) als umlaufende Ringnut (15a) ausgebildet ist.

5. Aufhängung nach Anspruch 4, **dadurch gekennzeichnet, dass** die Hinterschneidung (15) zur Aufnahme des Sicherungselements (14) als vom freien Ende des Schaftes (9) fortweisende Verjüngung (15b) des Schaftquerschnittes ausgebildet ist.

6. Aufhängung nach mindestens einem der Ansprüche 1 bis 5, **dadurch gekennzeichnet, dass** das Abstützelement (7) und/oder der Aufnahmering (10) eine plane Anlagefläche (7a, 10a) für das insbesondere als Axialnadellager ausgebildete Axiallager (8) aufweisen.

7. Aufhängung nach mindestens einem der Ansprüche 1 bis 5, **dadurch gekennzeichnet, dass** das Abstützelement (7) die obere Lagerschale des Axiallagers (8) bildet.

8. Aufhängung nach mindestens einem der Ansprüche 1 bis 7, **dadurch gekennzeichnet, dass** der Lasthaken (1) zusätzlich um eine horizontale Achse (18) verschwenkbar im Tragkörper (3) gelagert ist.

9. Aufhängung nach Anspruch 8, **dadurch gekennzeichnet, dass** zwei zwischen der unteren Lagerschale des Axiallagers (8) und dem Aufnahmering (10) angeordnete Zylinderrollen (19) die horizontale Schwenkachse (18) bilden, wobei die Zylinderrollen (19) einander gegenüberliegend beidseitig des Schaftes (9) des Lasthakens (1) in der Lageranordnung (6) angeordnet sind.

10. Aufhängung nach Anspruch 9, **dadurch gekennzeichnet, dass** die Zylinderrollen (19) zwischen dem Aufnahmering (10) und einem die untere Lagerschale des Axiallagers (8) bildenden, den Schaft (9) ringförmig umgebenden Schwenklagerring (20) angeordnet sind.

11. Aufhängung nach Anspruch 10, **dadurch gekennzeichnet, dass** in einer Ebene rechtwinklig zur Schwenkachse (18) zwischen den einander zugewandten Flächen (10a, 20a) des Aufnahmerings (10) und des Schwenklagerrings (20) ein Spalt (21) ausgebildet ist.

12. Aufhängung nach Anspruch 11, **dadurch gekennzeichnet, dass** der Spalt (21) sich in radial nach außen weisender Richtung erweiternd ausgebildet ist.

13. Aufhängung nach mindestens einem der Ansprüche 9 bis 12, **dadurch gekennzeichnet, dass** Seitenwände (10b) der Durchgangsbohrung des Aufnahmerings (10) zumindest in der Verschwenkebene des Lasthakens (1) in Richtung zum Lasthaken (1) konisch erweitert ausgebildet sind.

14. Aufhängung nach mindestens einem der Ansprüche 9 bis 13, **dadurch gekennzeichnet, dass** die einander zugewandten Flächen (10a, 20a) des Aufnahmerings (10) und des Schwenklagerrings (20) und/oder die konischen Seitenwände (10b) des Aufnahmerings (10) den Verschwenkwinkel des Lasthakens (1) begrenzende Anschlagflächen bilden.

15. Aufhängung nach mindestens einem der Ansprüche 1 bis 14, **dadurch gekennzeichnet, dass** im Tragkörper (3) mindestens eine Griffmulde (17) ausgebildet ist.

16. Aufhängung nach mindestens einem der Ansprüche 1 bis 15, **dadurch gekennzeichnet, dass** der Tragkörper (3) ein zwei Seilrollen (4) einer Unterflasche (5) tragender Verbindungskörper ist.

## Claims

1. Suspensions means for lifting hooks, in particular for bottom blocks of cable hoists, having a shank (9) which is mounted in a recess (2) in a carrying body (3) to be rotatable on a vertical axis (11) and which is supported on the carrying body (3) by at least one thrust bearing (8) and by a receiving ring (10) which surrounds the shank (9) in an annular form, the receiving ring (10) being fixed in the carrying body (3) by a securing member (12), **characterised in that** the shank (9) of the lifting hook (1) is mounted in a through-hole in a supporting member (7) and is mounted in the carrying body (3) by means of a mounting arrangement (6) comprising the supporting member (7), the at least one thrust bearing (8) and the receiving ring (10), **in that** the securing member (12) is a spring ring, and **in that**, to secure the mounting arrangement (6) in position, the securing member (12) on the one hand fits into an undercut (13) in the carrying body (3) and on the other hand rests against a surface for contact on the receiving ring (10).

2. Suspension means according to claim 1, **characterised in that** the undercut (13) to receive the securing member (12) in the carrying body (3) takes the form of an annular groove extending round in a circle.

3. Suspension means according to claim 1 or 2, **characterised in that** the shank (9) of the lifting hook (1) is fixed at the supporting member (7) by a securing member (14) and in particular a spring ring which, in the fitted state, on the one hand fits into an undercut (15) at the free end of the shank (9) and on the other hand is arranged in a depression (16) in the supporting member (7).

4. Suspension means according to claim 3, **characterised in that** the undercut (15) to receive the securing member (14) takes the form of an annular groove (15a) extending round in a circle.

5. Suspension means according to claim 4, **characterised in that** the undercut (15) to receive the securing member (14) takes the form of a taper (15b) in the cross-section of the shank which points away from the free end of the shank (9).

6. Suspension means according to at least one of claims 1 to 5, **characterised in that** the supporting member (7) and/or the receiving ring (10) have a plane surface for contact (7a, 10a) for the thrust bearing (8), which latter takes the form of, in particular, a needle thrust bearing

7. Suspension means according to at least one of claims 1 to 5, **characterised in that** the supporting member (7) forms the upper race of the thrust bearing (8).

8. Suspension means according to at least one of claims 1 to 7, **characterised in that** the lifting hook (1) is mounted in the carrying body (3) to be, in addition, pivotable on a horizontal axis (18).

9. Suspension means according to claim 8, **characterised in that** two cylindrical rollers (19) which are arranged between the lower race of the thrust bearing (8) and the receiving ring (10) produce the horizontal axis of pivot (18), the cylindrical rollers (19) being arranged opposite one another in the mounting arrangement (6) on either side of the shank (9) of the lifting hook (1).

10. Suspension means according to claim 9, **characterised in that** the cylindrical rollers (19) are arranged between the receiving ring (10) and a pivoting mounting ring (20) which forms the lower race of the thrust bearing (8) and which surrounds the shank (9) in an annular form.

11. Suspension means according to claim 10, **characterised in that** a gap (21) is formed between the mutually adjacent faces (10a, 20a) of the receiving ring (10) and the pivoting mounting ring (20), in a plane at right angles to the axis of pivot (18).

12. Suspension means according to claim 11, **characterised in that** the gap (21) is formed to widen out in the direction which points radially outwards.

13. Suspension means according to at least one of claims 9 to 12, **characterised in that** side-walls (10b) of the through-hole in the receiving ring (10) are formed to widen out conically in the direction leading to the lifting hook (1), at least in the plane of pivot of the lifting hook (1).

14. Suspension means according to at least one of claims 9 to 13, **characterised in that** the mutually adjacent faces (10a, 20a) of the receiving ring (10) and the pivoting mounting ring (20) and/or the conical side-walls (10b) of the receiving ring (10) form abutment surfaces which limit the angle of pivot of the lifting hook (1).

15. Suspension means according to at least one of claims 1 to 14, **characterised in that** at least one trough for gripping (17) is formed in the carrying body (3).

16. Suspension means according to at least one of claims 1 to 15, **characterised in that** the carrying body (3) is a connecting body which carries two pulley blocks (4) of a bottom block (5).

## Revendications

1. Suspension pour crochet de charge, notamment pour moufles inférieurs de palans, ladite suspension comportant un arbre (9) qui est monté dans un évidement (2) d'un corps de support (3) de façon à pouvoir tourner autour d'un axe vertical (11) et qui s'appuie sur le corps de support (3) par le biais d'au moins un palier axial (8) et par le biais d'une bague de réception (10) entourant annulairement l'arbre (9), la bague de réception (10) étant immobilisée dans le corps de support (3) au moyen d'un élément de sécurité (12),
**caractérisée en ce que**
l'arbre (9) du crochet de charge (1) étant logé dans un perçage traversant d'un élément d'appui (7) et étant monté sur palier dans le corps de support (3) au moyen d'un ensemble formant palier (6) constitué de l'élément d'appui (7), de l'au moins un palier axial (8) et de la bague de réception (10), **en ce que** l'élément de sécurité (12) est un circlips et **en ce que**, pour sécuriser l'ensemble formant palier (6), l'élément de sécurité (12) s'engage d'une part en arrière d'une contre-dépouille (13) du corps de support (3) et porte d'autre part contre une surface d'appui de la bague de réception (10).

2. Suspension selon la revendication 1, **caractérisée en ce que** la contre-dépouille (13) dans le corps de support (3) est conformée en gorge annulaire périphérique destinée à recevoir l'élément sécurité (12).

3. Suspension selon la revendication 1 ou 2, **caractérisée en ce que** l'arbre (9) du crochet de charge (1) est immobilisé au niveau de l'élément d'appui (7) au moyen d'un élément de sécurité, notamment d'un circlips, qui s'engage, une fois monté, d'une part en arrière d'une contre-dépouille (15) à l'extrémité libre de l'arbre (9) et qui est disposé d'autre part dans une cavité (16) de l'élément d'appui (7).

4. Suspension selon la revendication 3, **caractérisée en ce que** la contre-dépouille (15) destinée à recevoir l'élément de sécurité (14) est conformée en gorge annulaire périphérique (15a).

5. Suspension selon la revendication 4, **caractérisée en ce que** la contre-dépouille (15) destinée à recevoir l'élément de sécurité (14) est conformée en amincissement (15b) de la section d'arbre pointant depuis l'extrémité libre de l'arbre (9).

6. Suspension selon au moins l'une des revendications 1 à 5, **caractérisée en ce que** l'élément d'appui (7) et/ou la bague de réception (10) présente une surface d'appui plane (7a, 10a) destinée au palier axial (8) conformé notamment en palier axial à aiguilles.

7. Suspension selon au moins l'une des revendications 1 à 5, **caractérisée en ce que** l'élément d'appui (7) forme la coque de palier supérieure du palier axial (8).

8. Suspension selon au moins l'une des revendications 1 à 7, **caractérisée en ce que** le crochet de charge (1) est monté dans le corps de support (3) de façon à pouvoir en plus pivoter autour d'un axe horizontal (18).

9. Suspension selon la revendication 8, **caractérisée en ce que** deux rouleaux cylindriques (19), disposés entre la coque de palier inférieure du palier axial (8) et la bague de réception (10), forment l'axe de pivotement horizontal (18), les rouleaux cylindriques (19) étant disposés des deux côtés, opposés l'un à l'autre, de l'arbre (9) du crochet de charge (1) dans l'ensemble formant palier (6).

10. Suspension selon la revendication 9, **caractérisé en ce que** les rouleaux cylindriques (19) sont disposés entre la bague de réception (10) et une bague de palier pivotante (20) entourant annulairement l'arbre (9) et formant la coque de palier inférieure du palier axial (8).

11. Suspension selon la revendication 10, **caractérisée en ce qu'**une fente (21) est ménagée dans un plan perpendiculaire à l'axe de pivotement (18) entre les surfaces (10a, 20a), dirigées l'une vers l'autre, de la bague de réception (10) et la bague de palier pivotante (20).

12. Suspension selon la revendication 11, **caractérisée en ce que** la fente (21) est conformée de façon à s'évaser dans une direction dirigée radialement vers l'extérieur.

13. Suspension selon au moins l'une des revendications 9 à 12, **caractérisée en ce que** des parois latérales (10b) du perçage traversant de la bague de réception (10) sont conformées de façon s'évaser en cône au moins dans le plan de pivotement du crochet de charge (1) en direction du crochet de charge (1).

14. Suspension selon au moins l'une des revendications 9 à 13, **caractérisée en ce que** les surfaces (10a, 20a), dirigées l'une vers l'autre, de la bague de réception (10) et de la bague de palier pivotante (20) et/ou les parois latérales coniques (10b) de la bague de réception (10) forment des surfaces d'appui limitant l'angle de pivotement du crochet de charge (1).

15. Suspension selon au moins l'une des revendications 1 à 14, **caractérisée en ce que** au moins une poignée noyée (17) est conformée dans le corps de support (3).

16. Suspension selon au moins l'une des revendications 1 à 15, **caractérisée en ce que** le corps de support (3) est un corps de liaison supportant deux poulies (4) d'un moufle inférieur (5).
